# EUROPÄISCHE PATENTSCHRIFT

(11) **EP 2 787 156 B1**
(45) Veröffentlichungstag und Bekanntmachung des Hinweises auf die Patenterteilung: **03.05.2017**
(21) Anmeldenummer: 14000903.6
(22) Anmeldetag: 13.03.2014
(51) Int. Cl.: E05F 3/22, E05F 15/63

(54) **Türgestänge**
Door arm
Bras de porte

(30) Priorität: 03.04.2013 DE 102013103318
(43) Veröffentlichungstag der Anmeldung: 08.10.2014
(73) Patentinhaber: dormakaba Deutschland GmbH, 58256 Ennepetal (DE)
(72) Erfinder: Busch, Sven, D-44227 Dortmund (DE)
(74) Vertreter: Balder IP Law, S.L.

(56) Entgegenhaltungen:
- EP-A2- 0 764 752
- DE-A1- 19 809 909
- DE-A1- 19 902 559
- DE-A1- 19 949 744
- DE-A1-102010 017 681

## Beschreibung

Die vorliegende Erfindung betrifft ein Türgestänge, ausgebildet zur Kraftübertragung zwischen einem Türschließer oder -antrieb und einer Tür bzw. einer Wand sowie eine Anordnung zum Bewegen einer Tür, umfassend das Türgestänge.

Bei der Montage von Drehflügeltürantrieben auf oder im Türblatt ist es notwendig, die Stromversorgung und den Datenfluss zum sich mitbewegenden Antrieb zu realisieren. Auch bei der Verwendung von Türschließern am oder im Türblatt ist es zum Teil notwendig, eine Datenleitung oder Stromversorgung für beispielsweise eine Feststellvorrichtung von der Wand oder Zarge zum Türblatt zu führen. Selbst dann, wenn der Türantrieb oder Türschließer wand- bzw. zargenseitig angeordnet ist, bedarf es in bestimmten Fällen Strom- oder Datenleitungen von der Zarge zum Türblatt, beispielsweise für Sensoren, Anzeigeelemente oder Schlösser. In vorbekannten Lösungen werden hierzu Leitungsbrücken zum Türband verlegt. Diese Leitungsbrücken haben jedoch den Nachteil eines hohen Installationsaufwandes, eines gewissen Sicherheitsrisikos und eines negativen Erscheinungsbildes.

Es ist Aufgabe der vorliegenden Erfindung, ein Türgestänge sowie eine Anordnung zum Bewegen einer Tür bereitzustellen, welche bei kostengünstiger Herstellung und Montage eine optisch ansprechende, verschleißarme und sabotagegesicherte Strom- und/oder Datenverbindung von der Türzarge bzw. Wand auf das Türblatt ermöglichen.

Diese Aufgabe wird gelöst durch die Merkmale der unabhängigen Ansprüche. Die abhängigen Ansprüche haben bevorzugte Weiterbildungen der Erfindung zum Gegenstand.

Somit wird die Aufgabe gelöst durch ein erfindungsgemäßes Türgestänge, welches zur Kraftübertragung zwischen einem Türschließer oder -antrieb und einer Tür oder Wand ausgebildet ist, umfassend eine innerhalb des Türgestänges verlegte Stromversorgungs- und/oder Datenleitung. Unter dem Begriff "Wand" wird im Sinne der Anmeldung jeder gegenüber der Tür ortsfeste Gegenstand bezeichnet. Insbesondere ist hier auch die Türzarge oder der Kämpfer mit einbegriffen. Der Begriff "Tür" bezeichnet das Türblatt. Der Türschließer oder -antrieb kann an der Tür befestigt sein. In diesem Fall überträgt das Türgestänge die Kraft vom Türschließer oder -antrieb auf die Wand. Alternativ kann der Türschließer oder -antrieb an der Wand befestigt sein. Dann überträgt das Gestänge die Kraft vom Türschließer bzw. -antrieb auf die Tür. Die Stromversorgungs- und/oder Datenleitung ist innerhalb des Gestänges angeordnet, sodass nur der Anfang und das Ende der Leitungen aus dem Türgestänge herausragen.

Bevorzugt ist vorgesehen, dass mehrere Stromversorgungs- und/oder Datenleitungen durch das Türgestänge hindurch verlaufen. Im Folgenden werden verschiedene Möglichkeiten vorgestellt, wie die Stromversorgungs- und/oder Datenleitungen in das Türgestänge integriert werden können. Diese verschiedenen Möglichkeiten können gleichzeitig in einem Türgestänge realisiert werden, so dass beispielsweise zwei Leitungen für die Stromversorgung und eine oder mehrere Leitungen für Daten zur Verfügung stehen.

In bevorzugter Ausführung ist vorgesehen, dass das Türgestänge selbst als elektrischer Leiter einer weiteren Stromversorgungs- und/oder Datenleitung, insbesondere als elektrische Erdung, ausgebildet ist. So wird bevorzugt eine erste Stromversorgungsleitung isoliert vom Türgestänge innerhalb des Türgestänges verlegt. Das Türgestänge selbst, welches metallisch ausgestaltet ist und gegenüber der ersten Stromversorgungsleitung isoliert ist, dient als elektrischer Leiter der Erdung. Besonders bevorzugt ist diese Ausgestaltung im Niedervoltbereich.

In einer weiteren vorteilhaften Ausführung ist vorgesehen, dass das Türgestänge zumindest ein Gelenk umfasst, wobei in dem Gelenk ein flexibles Kabel als Stromversorgungs- und/oder Datenleitung angeordnet ist und/oder wobei in dem Gelenk ein Schleif- und/oder Rollenkontaktelement angeordnet ist. Bei Ausbildung des erfindungsgemäßen Türgestänges als Gleitschienengestänge gibt es zwei Gelenke, nämlich zwischen der Abtriebswelle und der einzigen Kraftübertragungsstange sowie zwischen der Kraftübertragungsstange und dem Gleitstück.

Das erfindungsgemäße Türgestänge ist als Gleitschienengestänge ausgebildet. Hierzu umfasst das Türgestänge eine schwenkbar mit dem Türschließer oder - antrieb verbindbare Kraftübertragungsstange, ein schwenkbar mit der Kraftübertragungsstange verbundenes Gleitstück, und ein zum Führen des Gleitstücks ausgebildetes Führungselement. Entlang des Führungselementes wird das Gleitstück linear geführt. Das Führungselement erstreckt sich bevorzugt in horizontaler Richtung und ist bevorzugt parallel zum Kämpfer angeordnet.

Die Erfindung sieht vor, dass das Führungselement eine Gleitstange umfasst. Diese Gleitstange erstreckt sich ebenfalls entlang des Führungselementes. Das Gleitstück umgreift die Gleitstange insbesondere vollständig. Dadurch ist das Gleitstück spielfrei auf der Gleitstange geführt. Zwischen dem Gleitstück und der Gleitstange wird ein Schleif- und/oder Rollenkontaktelement angeordnet, um den Versorgungsstrom und/oder die Daten zwischen Gleitstück und Gleitstange zu übertragen. Weiter bevorzugt steht das Gleitstück mit seiner Außenseite mit einem weiteren Bestandteil des Führungselementes im Gleitkontakt, so dass hier insbesondere die Erdung sichergestellt werden kann. In besonders bevorzugter Ausführung umfasst das Gleitstück eine Gleitbuchse, wobei dann die Gleitbuchse direkt auf der Gleitstange sitzt. In vorteilhafter Ausgestaltung des Gleitschienengestänges umfasst die Stromversorgungs- und/oder Datenleitung eine flexible Schleppleitung entlang dem Führungselement. Die flexible Schleppleitung sieht ein Kabel vor, welches entlang des Führungselementes an mehreren, beabstandeten Stellen im Führungselement verschiebbar aufgehängt ist. Dadurch kann beim Verschieben des Gleitstücks die Schleppleitung ziehharmonikaartig auseinander- und zusammengeschoben werden.

Eine weitere vorteilhafte Ausbildung sieht vor, dass die Stromversorgungs- und/oder Datenleitung eine metallische Leiterschiene entlang dem Führungselement umfasst. Bevorzugt befindet sich zwischen dem Gleitstück und der Leiterschiene ein Schleif- und/oder Rollenkontaktelement. Das Schleif- und/oder Rollenkontaktelement ist insbesondere im Gleitstück integriert. Das Schleif- und/oder Rollenkontaktelement schleift oder rollt auf der metallischen Leiterschiene ab und überträgt somit den Versorgungsstrom und/oder die Daten.

Eine weitere bevorzugte Ausführung für die Strom- oder Datenübertragung innerhalb des Führungselementes sieht einen gespannten Draht entlang des Führungselementes vor. Weiterhin bevorzugt umfasst hierzu das Gleitstück eine Aussparung, insbesondere in Form einer Bohrung oder eines Schlitzes. Diese Aussparung erstreckt sich in Längsrichtung des Führungselementes, also bevorzugt parallel zum Türkämpfer. In dieser Aussparung gleitet der Draht, so dass der Versorgungsstrom und/oder die Daten über den Draht und die Aussparung zum Gleitstück weitergeleitet werden.

Es wurden hier drei zusätzlichen Möglichkeiten für die Strom- und/oder Datenübertragung entlang des Führungselementes vorgestellt. Insbesondere wird die Schleppleitung, die Leiterschiene, der gespannte Draht in Kombination mit der Gleitstange favorisiert. Diese Möglichkeiten können in beliebiger Kombination auftreten. Dadurch können mehrere parallele Stromversorgungs- und/oder Datenleitungen realisiert werden.

Die Erfindung umfasst des Weiteren eine Anordnung zum Bewegen einer Tür, umfassend einen auf oder in einer Tür zu montierenden Türschließer oder -antrieb, eine außerhalb der Tür, insbesondere an einer Wand zu montierende Steuereinheit, und ein soeben beschriebenes, zwischen dem Türschließer oder -antrieb und der Wand zu montierendes Türgestänge. Dabei verbindet die Stromversorgungs- und/oder Datenleitung die Steuereinheit mit dem Türschließer oder -antrieb über das erfindungsgemäße Türgestänge.

Die im Rahmen des erfindungsgemäßen Türgestänges als bevorzugt diskutierten Ausbildungen finden in entsprechender Weise bevorzugte Anwendung auf die erfindungsgemäße Anordnung zum Bewegen einer Tür.

Des Weiteren kommt das erfindungsgemäße Türgestänge bevorzugt zur Anwendung für Türantriebe, Sensoren, Zuhalteelemente, wie beispielsweise Motorschlösser, oder Anzeigenelemente, die auf oder im Türblatt angebracht sind.

Des Weiteren bevorzugt kann das Führungselement mit Schalter, mechanisch oder elektronisch, ausgeschaltet werden, um somit gleichzeitig eine Positionserkennung der Tür zu realisieren.

Im Folgenden werden zwei Ausführungsbeispiele der Erfindung anhand der begleitenden Zeichnung genauer erläutert. Dabei zeigt:
- Figur 1: ein Türgestänge gemäß einem nicht zur Erfindung gehörenden, ersten Ausführungsbeispiel mit einem Türantrieb,
- Figur 2: ein Detail des Türgestänges gemäß dem ersten Ausführungsbeispiel, und
- Figur 3: ein erfindungsgemäßes Türgestänge gemäß einem zweiten Ausführungsbeispiel.

Im Folgenden wird anhand der Figuren 1 und 2 das erste Ausführungsbeispiel beschrieben. Figur 1 zeigt ein Türgestänge 1, ausgebildet als Gleitschienengestänge, montiert an einem Türantrieb 2. Der Türantrieb 2 setzt sich im Wesentlichen zusammen aus einer Antriebsmechanik 3 und einer Motor/Pumpe-Einheit 5. Die Motor/Pumpe-Einheit 5 treibt die Antriebsmechanik 3 hydraulisch an. Aus der Antriebsmechanik 3 ragt eine Antriebswelle 4 hervor. Auf dieser Antriebswelle 4 sitzt das Türgestänge 1.

Das Türgestänge 1 umfasst eine Kraftübertragungsstange 6, ein Führungselement 7, ausgebildet als Gleitschiene, und ein Gleitstück 8. Das Führungselement 7 ist horizontal an einem Kämpfer befestigt. Der Türantrieb 2 befindet sich an einem Türblatt (nicht dargestellt). Die Antriebswelle 4 des Türantriebs 2 ist über ein erstes Gelenk 9 mit einem ersten Ende der Kraftübertragungsstange 6 schwenkbar verbunden. Das zweite Ende der Kraftübertragungsstange 6 ist mittels eines zweiten Gelenks 10 mit dem Gleitstück 8 schwenkbar verbunden. Das Gleitstück 8 sitzt horizontal beweglich in dem Führungselement 7.

Figur 2 zeigt das Türgestänge 1 im Detail. Hier ist zunächst die genaue Ausgestaltung des zweiten Gelenks 10 dargestellt. Die Kraftübertragungsstange 6 umfasst einen senkrecht hervorstehenden Gleitstift 11. Der Gleitstift 11 greift in eine Aussparung im Gleitstück 8 ein. Der Gleitstift 11 ist in dieser Aussparung gleitbeweglich.

Des Weiteren befindet sich in dem Führungselement 7, insbesondere in der Gleitschiene, eine Leiterschiene 13. Die Leiterschiene 13 erstreckt sich im Wesentlichen entlang der gesamten Länge des Führungselements 7, und somit ebenfalls in horizontaler Richtung. Im Gleitstück 8 ist ein Rollenkontaktelement 12 ausgebildet. Die Rolle des Rollenkontaktelementes 12 rollt auf der Leiterschiene 13 ab. Die Rolle ist metallisch oder mit einer metallischen Beschichtung ausgeführt. Alternativ zur Rolle kann hier ein Schleifkontaktelement, insbesondere ausgebildet als Kupferlasche oder Kohlebürste, verwendet werden.

Darüber hinaus zeigt die Figur 2 die Stromversorgungs- und/oder Datenleitung 15. Diese verläuft durch die Kraftübertragungsstange 6, das zweite Gelenk 10, das Rollenkontaktelement 12 und die Leiterschiene 13 hindurch. Innerhalb des zweiten Gelenks 10, d.h. zwischen dem Gleitstift 11 und dem Gleitstift 8, wird bevorzugt ein flexibles Kabel angeordnet, welches sich bis zum Rollenkontaktelement 12 erstreckt.

Ist der Türantrieb 2 exemplarisch türblattmontiert, muss die Leiterschiene 13 lediglich mit einer externen Spannungsversorgungsleitung (beispielsweise einer +12 V-Gleichspannungsleitung) gekoppelt werden. Der Energieversorgungs-Stromkreis wird über das Türgestänge 1, den Türantrieb 2 und eine durch das Führungselement 7 realisierte oder mit diesem gekoppelte Erdung 16 geschlossen, was zu einer besonders einfachen zumindest Energieversorgung des Türantriebs 2 führt.

Die Figur 3 zeigt ein Ausführungsbeispiel des erfindungsgemäßen Türgestänges 1. Gleiche bzw. funktionell gleiche Teile sind in beiden Ausführungsbeispielen mit denselben Bezugszeichen versehen. Im zweiten Ausführungsbeispiel ist das Gleitstück 8 als Gleitbuchse ausgebildet. Das Führungselement 7 umfasst eine sich entlang dem Führungselement 7 erstreckende Gleitstange 14. Das als Gleitbuchse ausgebildete Gleitstück 8 sitzt und gleitet auf dieser Gleitstange 14. Ähnlich wie im ersten Ausführungsbeispiel befindet sich auch im zweiten Ausführungsbeispiel ein Rollen- oder Schleifkontaktelement innerhalb des Gleitstücks 8, um den elektrischen Kontakt zur Gleitstange 14 herzustellen.

In beiden Ausführungsbeispielen steht das Gleitstück 8 mit seiner Außenfläche mit dem Führungselement 7 im elektrischen Kontakt, so dass hierdurch eine Erdung realisiert werden kann.

Anhand der beiden Ausführungsbeispiele wurde nun gezeigt, wie auf sehr kostengünstige und montagefreundliche Weise eine Strom- und/oder Datenverbindung von einem Türblatt zu einer Wand, insbesondere einer Zarge oder einem Türkämpfer, realisiert werden kann.

### Bezugszeichenliste

- 1: Türgestänge
- 2: Türantrieb
- 3: Antriebsmechanik
- 4: Antriebswelle
- 5: Motor/Pumpe-Einheit
- 6: Kraftübertragungsstange
- 7: Führungselement
- 8: Gleitstück
- 9: Gelenk
- 10: Gelenk
- 11: Gleitstift
- 12: Rollenkontaktelement
- 13: Leiterschiene
- 14: Gleitstange
- 15: Stromversorgungs- und/oder Datenleitung
- 16: Erdung

## Patentansprüche

1. Türgestänge (1), welches zur Kraftübertragung zwischen einem Türschließer oder -antrieb (2) und einer Tür oder Wand ausgebildet ist, umfassend eine innerhalb des Türgestänges (1) verlegte Stromversorgungs- und/oder Datenleitung (15), mit einer schwenkbar mit dem Türschließer oder -antrieb (2) verbindbaren Kraftübertragungsstange (6), einem schwenkbar mit der Kraftübertragungsstange (6) verbundenen Gleitstück (8), und einem zum Führen des Gleitstücks (8) ausgebildeten Führungselement (7) , **dadurch gekennzeichnet, dass** das Führungselement eine Gleitstange (14) umfasst, wobei das Gleitstück (8) die Gleitstange (14) umgreift und auf der Gleitstange (14) spielfrei geführt ist, wobei zwischen dem Gleitstück (8) und der Gleitstange (14) ein Schleif- und/oder Rollenkontaktelement (12) angeordnet ist.

2. Türgestänge nach Anspruch 1, **dadurch gekennzeichnet, dass** das Türgestänge (1) selbst als elektrischer Leiter einer weiteren Stromversorgungs- und/oder Datenleitung, insbesondere als elektrische Erdung (16), ausgebildet ist.

3. Türgestänge nach einem der vorhergehenden Ansprüche, **dadurch gekennzeichnet, dass** das Türgestänge (1) zumindest ein Gelenk (9, 10) umfasst, wobei in dem Gelenk (9, 10) ein flexibles Kabel als Stromversorgungs- und/oder Datenleitung (15) angeordnet ist, und/ oder wobei in dem Gelenk (9, 10) ein Schleif- und/oder Rollenkontaktelement (12) angeordnet ist.

4. Türgestänge nach Anspruch 3, **dadurch gekennzeichnet, dass** die Stromversorgungs- und/oder Datenleitung (15) eine flexible Schleppleitung entlang dem Führungselement (7) umfasst.

5. Türgestänge nach einem der Ansprüche 1 oder 4, **dadurch gekennzeichnet, dass** die Stromversorgungs- und/oder Datenleitung (15) eine metallische Leiterschiene (13) entlang dem Führungselement (7) umfasst, wobei zwischen dem Gleitstück (8) und der Leiterschiene (13) ein Schleif- und/oder Rollenkontaktelement (12) angeordnet ist.

6. Türgestänge nach einem der Ansprüche 1 oder 4 bis 5, **dadurch gekennzeichnet, dass** die Stromversorgungsleitung und/oder Datenleitung einen gespannten Draht entlang dem Führungselement (7) umfasst, wobei der Draht durch eine Aussparung, insbesondere eine Bohrung oder ein Schlitz, im Gleitstück (8) geführt ist.

7. Anordnung zum Bewegen einer Tür, umfassend einen auf oder in einer Tür zu montierenden Türschließer oder -antrieb (2), eine an einer Wand zu montierende Steuereinheit, und ein zwischen dem Türschließer oder -antrieb (2) und der Wand zu montierendes Türgestänge (1) nach einem der vorhergehenden Ansprüche, wobei die Stromversorgungs- und/oder Datenleitung (15) die Steuereinheit mit dem Türschließer oder -antrieb verbindet.

## Claims

1. A door arm assembly (1), which is configured for transmitting forces between the door closer or door operator (2) and a door or wall, comprising a power supply line and/or data line (15), which is run within the door arm assembly (1), with a force transmitting rod (6) which may be pivotably connected to the door closer or door operator (2), with a slider member (8), which is pivotably connected to the force transmitting rod (6),
and with a guiding element (7) configured for guiding the sliding member (8),
**characterized in that** the guiding element comprises a sliding rod (14), wherein
the sliding member (8) surrounds the sliding rod (14) and is guided on the sliding rod (14) in a play-free manner, wherein a sliding contact element and/or a roller contact element (12) is disposed between the sliding member (8) and the sliding rod (14).

2. The door arm assembly according to claim 1,
**characterized in that** the door arm assembly (1) itself is configured as an electrical conductor of another power supply line and/or data line, in particular as an electrical grounding (16).

3. The door arm assembly according to any of the preceding claims, **characterized in that** the door arm assembly (1) comprises at least one articulation (9, 10), wherein in the articulation (9, 10), a flexible cable is disposed as the power supply line and/or the data line (15), and/or wherein, in the articulation (9, 10), a sliding contact element and/or a roller contact element (12) is disposed.

4. The door arm assembly according to claim 3,
**characterized in that** the power supply line and/or the data line (15) comprises a flexible trailing line along the guiding element (7).

5. The door arm assembly according to any of the claims 1 or 4, **characterized in that** the power supply line and/or the data line (15) comprises a metal conductor track (13) along the guiding element (7), wherein a sliding contact element and/or roller contact element (12) is disposed between the sliding member (8) and the conductor track (13).

6. The door arm assembly according to any of the claims 1 or 4 to 5, **characterized in that** the power supply line and/or the data line comprise a tensioned wire along the guiding element (7), wherein the wire is guided through a recess, in particular a bore or a slot, in the sliding member (8).

7. An arrangement for moving a door, comprising a door closer or door operator (2) to be mounted on or in a door, a control unit to be mounted to a wall, and a door arm assembly (1) to be mounted between the door closer or door operator (2) and the wall according to any of the preceding claims, wherein the power supply line and/or the data line (15) connect the control unit to the door closer or to the door operator.

## Revendications

1. Tringlerie de porte (1), laquelle est aménagée pour la transmission de forces entre un ferme-porte ou un entraînement de porte (2) et une porte ou une paroi, comportant une ligne d'approvisionnement en courant et/ou une ligne de données (15) posée à l'intérieur de la tringlerie de porte (1), avec une tige de transmission de forces (6), qui est connectable de façon pivotable au ferme-porte ou à l'entraînement de porte (2), avec un coulisseau (8), qui est connecté de façon pivotable à la tige de transmission de forces (6),
et avec un élément de guidage (7) aménagé pour guider le coulisseau (8),
**caractérisée en ce que** l'élément de guidage (7) comporte une tige glissante (14), dans laquelle
le coulisseau (8) entoure la tige glissante (14) et est guidé sur la tige glissante (14) sans jeu, un élément à contact par frottement et/ou un élément à contact par rouleaux (12) est agencé entre le coulisseau (8) et la tige glissante (14).

2. Tringlerie de porte selon la revendication 1,
**caractérisée en ce que** la tringlerie de porte (1) elle-même est aménagée comme conducteur électrique d'une autre ligne d'approvisionnement en courant et/ou la ligne de données, tout particulièrement aménagée comme mise à la terre électrique (16).

3. Tringlerie de porte selon l'une des revendications précédentes, **caractérisée en ce que** la tringlerie de porte (1) comporte au moins une articulation (9, 10), un câble flexible étant agencé dans l'articulation (9, 10) comme la ligne d'approvisionnement en courant et/ou la ligne de données (15), et/ou un élément à contact par frottement et/ou un élément à contact par rouleaux (12) étant agencé dans l'articulation (9, 10).

4. Tringlerie de porte selon la revendication 3,
**caractérisée en ce que** la ligne d'approvisionnement en courant et/ou la ligne de données (15) comporte une ligne flexible en guirlande le long de l'élément de guidage (7).

5. Tringlerie de porte selon l'une des revendications 1 à 4, **caractérisée en ce que** la ligne d'approvisionnement en courant et/ou la ligne de données (15) comporte une barre conductrice (13) en métal le long de l'élément de guidage (7), un élément à contact par frottement et/ou un élément à contact par rouleaux (12) étant agencé entre le coulisseau (8) et la barre conductrice (13).

6. Tringlerie de porte selon l'une des revendications 1 ou 4 à 5, **caractérisée en ce que** la ligne d'approvisionnement en courant et/ou la ligne de données comporte un fil le long de l'élément de guidage (7), le fil étant guidé dans le coulisseau (8) à travers un évidement, tout particulièrement un perçage ou une fente.

7. Agencement pour déplacer une porte, comportant un ferme-porte ou un entraînement de porte (2) à être monté sur une porte, une unité de contrôle à être monté sur une paroi, et une tringlerie de porte (1) selon l'une des revendications précédentes à être monté entre le ferme-porte ou l'entraînement de porte (2) et la paroi, la ligne d'approvisionnement en courant et/ou la ligne de données (15) connectant l'unité de contrôle au ferme-porte ou à l'entraînement de porte.
